# EUROPÄISCHE PATENTSCHRIFT

(11) **EP 3 461 570 B1**
(45) Veröffentlichungstag und Bekanntmachung des Hinweises auf die Patenterteilung: **07.10.2020**
(21) Anmeldenummer: 18190667.8
(22) Anmeldetag: 24.08.2018
(51) Int. Cl.: B22D 11/055

(54) **STRANGGIESSKOKILLE**
CONTINUOUS CASTING MOULD
LINGOTIÈRE DE COULÉE CONTINUE

(30) Priorität: 28.09.2017 DE 102017217263
(43) Veröffentlichungstag der Anmeldung: 03.04.2019
(73) Patentinhaber: SMS Group GmbH, 40237 Düsseldorf (DE)
(72) Erfinder: Hoffmeister, Jörn, 47443 Moers (DE); Deussen, Josef, 52525 Heinsberg (DE); Lamberti, Thomas, 40591 Düsseldorf (DE)
(74) Vertreter: Klüppel, Walter

(56) Entgegenhaltungen:
- EP-A1- 1 506 826
- EP-A2- 1 356 879
- WO-A1-2010/003695
- WO-A1-2011/093561
- WO-A1-2016/207801

## Beschreibung

Die Erfindung betrifft eine Stranggießkokille nach dem Oberbegriff von Anspruch 1.

Nach dem Stand der Technik sind Stranggießkokillen bekannt, deren Formwände mit Kühlkanälen versehen sind. Diese Kühlkanäle dienen zu dem Zweck, dass die thermisch besonders hoch belasteten Bereiche der Formwände einer Stranggießkokille mit Kühlmittel, insbesondere mit Kühlwasser gekühlt werden können. In den Formwänden einer Kokille können solche Kühlkanäle z.B. in Form von Tieflochbohrungen, Kühlschlitzen oder Kühlschlitzen mit Füllstücken ausgebildet sein.

Eine herkömmliche Stranggießkokille ist in WO 2010/003695 A1 gezeigt. Hierbei weist die Kokille in ihrem oberen Bereich eine Intensivkühlzone auf, wobei insbesondere in den Breitseitenwänden der Kokille im Wesentlichen vertikal verlaufende Tieflochbohrungen ausgebildet sind. In ihrem unteren Bereich weist die Kokille eine Normalkühlzone auf, wobei in den Formwänden der Kokille eingearbeitete Nuten oder Taschen ausgebildet sind, die von mindestens einem Füllstück verschlossen sind und dadurch in der Normalkühlzone Kühl- bzw. Strömungskanäle gebildet werden. Hierbei münden die Tieflochbohrungen, die in der Intensivkühlzone vorgesehen sind, in die Nuten bzw. Taschen der Normalkühlzone. Die Kühlkanäle der Intensivkühlzone als auch der Normalkühlzone sind an eine gemeinsame Wasserversorgung angeschlossen, mittels der die Kokille mit Kühlwasser gespeist wird.

Die Fig. 5 zeigt eine Querschnittsansicht einer Stranggießkokille gemäß WO 2010/003695 A1. Hierin ist durch den Vermerk "Zulauf" kenntlich gemacht, dass Kühlwasser in die Kühlkanäle im unteren Bereich der Kokille einströmt, wobei das Kühlwasser anschließend in die Bohrungen, die in der Intensivkühlzone ausgebildet sind, gelangt und dann im oberen Bereich der Kokille wieder herausströmt, wie durch den Vermerk "Rücklauf" kenntlich gemacht. Entsprechend bilden die Strömungskanäle im unteren Bereich der Kokille und die Bohrungen im oberen Bereich der Kokille einen gemeinsamen Kühlmittel-Kreislauf. Dies ist mit dem Nachteil verbunden, dass eine individuelle bzw. separate Versorgung des oberen Bereichs und des unteren Bereichs der Kokille mit Kühlmittel nicht möglich ist.

EP 1 356 879 A1 zeigt eine Stranggießkokille für flüssige Metalle, die eine Formwand in Form einer Kupferplatte aufweist. In dieser Kupferplatte sind in Gießrichtung verlaufende Kühlkanäle ausgebildet, durch die Kühlmittel hindurchgeführt und hierdurch Wärme abgeführt werden kann.

Aus EP 1 506 826 A1 ist eine flüssigkeitsgekühlte Stranggießkokille bekannt, die einen formgebenden Kokillenkörper aus einem Material hoher Wärmeleitfähigkeit wie Kupfer oder einer Kupferlegierung aufweist. In dem Kokillenkörper sind Kühlkanäle vorgesehen, die sich von dessen Oberseite zur Unterseite erstrecken. Hierbei kann vorgesehen sein, dass der Abstand eines Kühlkanals zur Gießfläche im Kokillenkörper variiert.

Aus WO 2016/207801 A1 und aus WO 2011/093561 A1 ist jeweils eine gattungsgemäße Stranggießkokille mit den Merkmalen nach dem Oberbegriff von Anspruch 1 bekannt.

Entsprechend liegt der Erfindung die Aufgabe zugrunde, eine Stranggießkokille im Hinblick auf die Versorgung mit Kühlmittel zu optimieren.

Diese Aufgabe wird durch eine Stranggießkokille mit den in Anspruch 1 angegebenen Merkmalen gelöst. Vorteilhafte Weiterbildung der Erfindung sind in den abhängigen Ansprüchen definiert.

Die Erfindung sieht eine Stranggießkokille vor, die bei einem kontinuierlichen Gießen eines Metallstranges, insbesondere eines Stahlstranges, zum Einsatz kommt. Eine solche Stranggießkokille umfasst zumindest eine Formwand, die in einem oberen Bereich der Kokille mit ersten Kühlkanälen und in einem unteren Bereich der Kokille mit zweiten Kühlkanälen versehen ist. Zur Versorgung mit Kühlmittel sind diese Kühlkanäle an eine Kühlmittelversorgung angeschlossen. Die ersten Kühlkanäle im oberen Bereich der Kokille und die zweiten Kühlkanäle im unteren Bereich der Kokille können durch ein Trennelement voneinander abgeschottet bzw. voneinander getrennt werden, so dass einerseits die ersten Kühlkanäle im oberen Bereich der Kokille und andererseits die zweiten Kühlkanäle im unteren Bereich der Kokille jeweils einen eigenen Kreislauf für Kühlmittel bilden. Die ersten Kühlkanäle weisen im oberen Bereich in der Kokille in Längsrichtung der Formwand einen variablen Abstand zueinander auf. Die im unteren Bereich der Kokille vorgesehenen zweiten Kühlkanäle sind jeweils durch in eine Formwand der Kokille eingearbeitete Nuten oder Taschen ausgebildet, die von mindestens einem Füllstück unter Bildung eines Strömungskanals verschlossen sind, wobei die im oberen Bereich der Kokille vorgesehenen ersten Kühlkanäle von oben in die Nuten bzw. Taschen einmünden. Das Füllstück ist in die Formwand der Kokille von deren Kaltseite aus, die als Zulauf für die ersten Kühlkanäle und als Rücklauf für die zweiten Kühlkanäle dient, einsetzbar.

In vorteilhafter Weiterbildung der Erfindung können die ersten Kühlkanäle im oberen Bereich der Kokille einen variablen Abstand zur Heißseite der Kokille aufweisen. Die Ausbildung der ersten Kühlkanäle derart, dass sie in Längsrichtung der Formwand einen variablen Abstand zueinander aufweisen, ist insbesondere für den Fall zweckmäßig, dass die ersten Kühlkanäle insbesondere in Form von Bohrungen in einer Breitseitenwand der Kokille ausgebildet sind. Der variable Abstand der ersten Kühlkanäle bzw. Bohrungen zueinander bezieht sich dann auf eine Längsrichtung der Breitseitenwand.

Im Sinne der vorliegenden Erfindung beziehen sich die Begriffe "oberer Bereich" und "unterer Bereich" auf eine Kokille, deren Formwände im Wesentlichen senkrecht angeordnet sind, wobei ein Schmelzgut von oben in der Kokille eingefüllt wird. Entsprechend befindet sich der obere Bereich der Kokille nahe bzw. angrenzend an dem Gießspiegel, mit dem die Kokille mit dem zu gießenden flüssigen Metall gefüllt ist. Im unteren Bereich der Kokille ist - wie üblich - der Kokillenaustritt vorgesehen, wo ein Strang des flüssigen Metalls aus der Kokille austritt und in eine Strangführung überführt wird.

Der Erfindung liegt die wesentliche Erkenntnis zugrunde, dass es aufgrund der fluidtechnischen Abschottung bzw. Trennung der ersten Kühlkanäle im oberen Bereich der Kokille von den zweiten Kühlkanälen, die im unteren Bereich der Kokille vorgesehen sind, möglich ist, dass insbesondere die ersten Kühlkanäle im oberen Bereich der Kokille mit Kühlmittel mit eigenem Druckniveau, eigener Durchflussmenge und ggf. auch mit eigener Temperatur gespeist werden, nämlich unabhängig von den zweiten Kühlkanälen, die im unteren Bereich der Kokille vorgesehen sind. Hierdurch kann mittels der ersten Kühlkanäle im oberen Bereich der Kokille im Vergleich zum unteren Bereich eine stärkere Kühlung erzielt werden. Entsprechend bilden die ersten Kühlkanäle im oberen Bereich der Kokille eine Intensivkühlzone. Somit kann mit einer solch individuellen Kühlung des oberen Bereichs der Kokille, die an den Gießspiegel angrenzt, der Problematik der sogenannten "Wärmekeule", die im Bereich unterhalb des Gießspiegels auftritt, wirksam begegnet werden.

Zweckmäßigerweise können die ersten Kühlkanäle im oberen Bereich der Kokille und die zweiten Kühlkanäle im unteren Bereich der Kokille jeweils an eine separate Kühlmittelversorgung angeschlossen sein. Dies gilt insbesondere für den Fall, dass der Kreislauf der ersten Kühlkanäle im oberen Bereich der Kokille von dem Kreislauf der zweiten Kühlkanäle im unteren Bereich der Kokille abgeschottet und somit fluidtechnisch getrennt ist. Hierdurch können für die ersten Kühlkanäle im oberen Bereich der Kokille Strömungsbedingungen in Bezug auf Druck, Durchsatz und Temperatur erzielt werden, die von den zweiten Kühlkanälen im unteren Bereich der Kokille unabhängig sind. Hierdurch ergibt sich auch die Möglichkeit, dass die Kühlmittel-Mengen für den Kreislauf im oberen Bereich der Kokille und für den Kreislauf im unteren Bereich der Kokille insbesondere separat voneinander geregelt werden können, z.B. in Abhängigkeit einer jeweiligen Gießgeschwindigkeit und/oder eines bestimmten metallischen Materials, das im Stranggießprozess hergestellt wird.

Die vorstehend genannte individuelle Kühlung in ihrem oberen Bereich, zur Anpassung an einen jeweiligen Gießprozeß, kann in gleicher Weise dadurch gewährleistet werden, dass die in der Intensivkühlzone vorgesehenen ersten Kühlkanäle einen variablen Abstand zur Heißseite der Kokille aufweisen und z.B. in Form von Bohrungen ausgebildet sind. Des Weiteren trägt zur individuellen Kühlung der Kokille in ihrem oberen Bereich bei, dass die in der Intensivkühlzone vorgesehenen ersten Kühlkanäle in einer Breitseitenwand der Kokille z.B. in Form von Bohrungen ausgebildet sind und jedenfalls jeweils einen variablen Abstand zueinander aufweisen. Somit wird eine Intensivkühlzone aus individuell angeordneten Kühlkanälen, z.B. in Form von Tieflochbohrungen im oberen Teil einer Formwand der Kokille, realisiert, die an die Erfordernisse des Gießprozesses und des hiermit hergestellten Materials angepasst ist. Hierbei können die Bohrungen eng zueinander angeordnet werden, zur Erzeugung einer lokal angepassten intensiven Kühlwirkung. Eine gezielte Beeinflussung der Bohrungen und der hiermit verbundenen Kühlwirkung kann auch dadurch erreicht werden, dass diese Bohrungen in Richtung einer Vertikalen schräg angeordnet sind, d.h. zur Vertikalen unter einem Winkel verlaufen.

In vorteilhafter Weiterbildung der zuletzt genannten Ausführungsform münden die in der Intensivkühlzone bzw. im oberen Bereich der Kokille vorgesehenen ersten Kühlkanäle in die Nuten oder Taschen, die in der Normalkühlzone bzw. im unteren Bereich der Kokille ausgebildet sind. Entsprechend sind dann die ersten Kühlkanäle der Intensivkühlzone und die zweiten Kühlkanäle der Normalkühlzone fluidtechnisch miteinander verbunden. Bei einer solchen Ausführungsform können dann die Kühlmittel-Kreisläufe in der Intensivkühlzone und in der Normalkühlzone von einer gemeinsamen Kühlmittelversorgung gespeist werden, wobei gleichzeitig eine individuelle Kühlung der Kokille in ihrem oberen Bereich durch die charakteristische bzw. variable Beabstandung der ersten Kühlkanäle zueinander und/oder zur Heißseite der Kokille sichergestellt ist.

In vorteilhafter Weiterbildung der Erfindung ist die Formwand der Kokille, in der die ersten und zweiten Kühlkanäle der Intensivkühlzone bzw. der Normalkühlzone ausgebildet sind, aus einem Material hoher Wärmeleitfähigkeit hergestellt, insbesondere aus Kupfer oder aus einer Kupferlegierung.

Weitere Vorteile der Erfindung werden durch folgende Aspekte begründet:
- Weniger Thermospannungen innerhalb einer Formwand der Kokille, zum Beispiel in Form einer Kupferplatte;
- Vergleichmäßigung der Temperaturverteilung in einer Formwand der Kokille insbesondere in deren oberen Bereich;
- Verringerung der Temperatur auf der Heiß- und Kaltseite der Kokille im kritischen Badspiegelbereich und den besonders temperaturbeanspruchten Zonen der Formwand der Kokille;
- Vermeidung von Ablagerungen;
- wirtschaftliche Kombinationsfertigung von Tiefloch-Bohrungen im oberen Bereich der Kokille und von gefrästen geraden Schlitzen im unteren Bereich der Kokille;
- Möglichkeit von geringeren Wandstärken der Formwände der Kokille, in Verbindung mit höheren Gießgeschwindigkeiten; und
- gezielte Kühlung auch variabel innerhalb einer horizontalen Ebene, aufgrund der engen Anordnung der ersten Kühlkanäle, z.B. in Form von Tiefloch-Bohrungen, zueinander und ggf. der schrägen Anordnung dieser Kühlkanäle in Bezug zur vertikalen Richtung, wodurch der Abstand zur Heißseite der Kokille individuell eingestellt wird.

Nachstehend sind Ausführungsbeispiele der Erfindung anhand einer schematisch vereinfachten Zeichnung im Detail beschrieben.

Es zeigen:
- Fig. 1: eine perspektivische Querschnittsansicht einer Formwand einer Kokille nach einer ersten erfindungsgemäßen Ausführungsform,
- Fig. 2: eine perspektivische Querschnittsansicht einer Formwand einer Kokille nach einer zweiten erfindungsgemäßen Ausführungsform,
- Fig. 3: eine perspektivische Querschnittsansicht einer Formwand einer Kokille nach einer dritten erfindungsgemäßen Ausführungsform, und
- Fig. 4: eine Perspektivansicht einer Kaltseite der Formwand gemäß einer der Figuren 1 bis 3.

Nachstehend sind unter Bezugnahme auf die Fig. 1 bis 4 bevorzugte Ausführungsformen einer erfindungsgemäßen Stranggießkokille 10 gezeigt und erläutert. Gleiche Merkmale in der Zeichnung sind jeweils mit gleichen Bezugszeichen versehen. An dieser Stelle versteht sich, dass die Zeichnung lediglich vereinfacht und insbesondere ohne Maßstab dargestellt ist.

Fig. 1 zeigt eine Querschnittsansicht einer Formwand 12 der erfindungsgemäßen Stranggießkokille 10 nach einer ersten Ausführungsform. Bei dieser Formwand 12 kann es sich um eine rechte seitliche Begrenzung für ein zu gießendes Metall, d.h. um eine Breitseitenwand 13 handeln. Entsprechend ist die Wandung 32 der Formwand 12 (in Fig. 1 im Bildbereich links gezeigt) dem heißen Metall ausgesetzt und erfordert eine Kühlung.

Zur Realisierung der Kühlung der Stranggießkokille 10 sind in einem oberen Bereich 14 der Formwand 12 erste Kühlkanäle 16 ausgebildet. Diese ersten Kühlkanäle 16 können in Form von (Tiefloch -) Bohrungen 17 gebildet sein, die sich in vertikaler Richtung durch den gesamten oberen Bereich 14 erstrecken. Der Durchmesser dieser Bohrungen 17 ist in Fig. 1 mit "D" bezeichnet. An einer Oberseite der Formwand 12 sind die Bohrungen 17 jeweils durch Verschlusselemente 18 geeignet verschlossen. Die Kühlkanäle 14 in dem oberen Bereich 14 der Stranggießkokille 10 bilden eine Intensivkühlzone 11 aus, wie nachfolgend noch im Detail erläutert.

Die Stranggießkokille 10 umfasst weiters eine Normalkühlzone 19. Hierzu sind in einem unteren Bereich 20 der Stranggießkokille 10 zweite Kühlkanäle 22 vorgesehen, indem in der Formwand 12 Nuten oder Taschen 26 eingearbeitet sind, die von mindestens einem Füllstück 28 unter Bildung eines Strömungskanals 30 verschlossen sind.

Die Gesamthöhe der Stranggießkokille 10 bzw. deren Formwand 12 ergibt sich in vertikaler Richtung durch eine Überlagerung der Intensivkühlzone 11 in dem oberen Bereich 14, und der Normalkühlzone 19 in dem unteren Bereich 14, und ist in Fig. 1 mit "H" bezeichnet.

Die Querschnittsansicht von Fig. 1 verdeutlicht weiters, dass die ersten Kühlkanäle 16 im oberen Bereich 14 von den zweiten Kühlkanälen 22 im unteren Bereich 20 durch ein Trennelement 24 abgeschottet und somit fluidtechnisch getrennt sind. Das Trennelement 24 kann bei der Herstellung der Stranggießkokille 10 beispielsweise als separates Teil in eine Bohrung 17 eingesetzt sein und dabei dichtend an einen in der Formwand 12 verlaufenden Steg 25 angrenzen, woraus die fluidtechnische Trennung der ersten Kühlkanäle 16 von den zweiten Kühlkanälen 22 resultiert. Das Trennelement 24 ist fest bzw. permanent in der Bohrung 17 eingebracht und mit dem Steg 25 dichtend verbunden. Somit bilden bei dieser Ausführungsform einerseits die ersten Kühlkanäle 16 im oberen Bereich 14, und andererseits die zweiten Kühlkanäle 22 im unteren Bereich 20, jeweils einen eigenen Kreislauf für Kühlmittel bilden. Anders ausgedrückt, sind die Kreisläufe im oberen Bereich 14 und im unteren Bereich 20 der Stranggießkokille 10 durch das Trennelement 24 voneinander abgeschottet.

Zur Speisung der Intensivkühlzone 11 und der Normalkühlzone 19 mit Kühlmittel ist vorgesehen, dass die ersten Kühlkanäle 16 und die zweiten Kühlkanäle 22 jeweils an eine separate Kühlmittelversorgung angeschlossen sind, was über die (nicht gezeigte) Wasserkastenseite einer Stranggießanlage erfolgen kann. In der Fig. 1 sind die Zuläufe und die Rückläufe für diese beiden Kreisläufe der Intensivkühlzone 11 und der Normalkühlzone 19 jeweils durch die Bezeichnungen "Zul." und "Rül." angedeutet.

Durch die vorstehend genannte Abschottung bzw. fluidtechnische Trennung der ersten Kühlkanäle 16 von den zweiten Kühlkanälen 22 kann die Intensivkühlzone 11 - unabhängig von der Normalkühlzone 19 - mit Kühlmittel gespeist werden, z.B. mit eigenen Betriebsgrößen für Druck, Durchsatz und Temperatur, mit denen das Kühlmittel durch die ersten Kühlkanäle 16 bzw. die Bohrungen 17 hindurch geleitet wird. Anders ausgedrückt, werden somit die ersten Kühlkanäle 16 in der Intensivkühlzone 11 von Kühlmittel mit eigenem Druckniveau, eigener Durchflussmenge und ggf. auch mit eigener Temperatur durchströmt, wobei sich diese Betriebsgrößen von der Speisung der Normalkühlzone 19 unterscheiden können.

In den Fig. 2 und 3 ist eine zweite Ausführungsform für die erfindungsgemäße Stranggießkokille 10 gezeigt, die in ihrem Aufbau im Wesentlichen der Ausführungsform von Fig. 1 entspricht. Der Unterschied dieser zweiten Ausführungsform gemäß Fig. 2 im Vergleich zur ersten Ausführungsform von Fig. 1 besteht nun darin, dass das Trennelement 24 nicht fest bzw. permanent in die Bohrung 17 eingesetzt und mit dem Steg 25 verbunden ist, sondern bei Bedarf entfernt werden kann. Zu diesem Zweck ist das Trennelement 24 durch einen länglichen Stift 33 mit dem Verschlusselement 18 verbunden.

In der Querschnittsansicht von Fig. 2 ist die Stranggießkokille 10 in einem Betriebszustand gezeigt, wenn das Trennelement 24 in die Bohrung 17 eingesetzt ist. In gleicher Weise wie bei der Ausführungsform von Fig. 1 ergibt sich dann eine Abschottung der Intensivkühlzone 11 von der Normalkühlzone 19, so dass zur Vermeidung von Wiederholungen auf die Erläuterungen zu Fig. 1 verwiesen werden darf.

Die zweite Ausführungsform ermöglicht durch ein Entfernen des Trennelements 24 auch einen modifizierten Betriebszustand, bei dem die Intensivkühlzone 11 mit der Normalkühlzone 19 in Fluidverbindung steht. Dieser Betriebszustand wird dadurch erreicht, dass bei einer Demontage des Verschlusselements 18 von der Oberseite der Formwand 12 dabei gleichzeitig das Trennelement 24 aus der Bohrung 17 herausgehoben bzw. entfernt wird. Anschließend kann zum Verschließen der Bohrung 17 ein anderes Verschlusselement eingesetzt werden, an dem kein Trennelement 24 vorgesehen ist. Zusätzlich sind in den Öffnungen an der Kaltseite der Formwand 12, die bei der Ausführungsform von Fig. 1 als Zulauf für die ersten Kühlkanäle 16 bzw. als Rücklauf für die zweiten Kühlkanäle 22 dienten, nun Verschlusselemente 33 eingebracht.

Der vorstehend erläuterte Betriebszustand der Formwand 12 ist in der Querschnittsansicht von Fig. 3 dargestellt. Wie ersichtlich, sind die in dem oberen Bereich 16 vorgesehenen ersten Kühlkanäle 16 dann in einem Übergangsbereich 34 mit den im unteren Bereich 20 vorgesehenen zweiten Kühlkanälen 22 fluidtechnisch verbunden. Entsprechend bilden dann die Normalkühlzone 19 und die Intensivkühlzone 11 einen gemeinsamen Kreislauf für das Kühlmittel aus, was in der Fig. 3 durch die Bezeichnungen "Zul." und "Rül." angedeutet ist.

In Fig. 4 ist die Formwand 12 nach einer der Fig. 1-3 perspektivisch von ihrer Kaltseite her gezeigt. Die Bohrungen 17, die für die Intensivkühlzone 11 vorgesehen sind, erstrecken sich in vertikaler Richtung vollständig durch die Formwand 12 in deren oberen Bereich 14. Entsprechend sind die Bohrungen 17 als Tieflochbohrungen in dem oberen Bereich 14 der Formwand 12 ausgebildet.

Eine individuelle Kühlleistung kann im oberen Bereich 14 der Stranggießkokille 10 bzw. von deren Formwand 12 auch dadurch erreicht werden, dass die ersten Kühlkanäle 16 bzw. die Bohrungen 17 einen variablen Abstand Pi zueinander, d.h. in Längsrichtung L der Formwand 12 (z.B. eine Breitseitenwand 13) aufweisen. Ergänzend und/oder alternativ kann vorgesehen sein, dass die Bohrungen 17 - in Längsrichtung L der Formwand 12 gesehen - einen variablen Abstand Ti zur Heißseite 32 der Formwand 12 aufweisen. Dies ist in der Darstellung von Fig. 4 veranschaulicht. Des weiteren kann auch vorgesehen sein, dass die Bohrungen 17 in vertikaler Richtung schräg innerhalb der Formwand 12 ausgebildet sind, d.h. zur Vertikalen V unter einem Winkel Φ verlaufen (vgl. Fig. 1, Fig. 2).

Die vorstehend erläuterten Variabilität der Bohrungen 17 im oberen Bereich 14 der Stranggießkokille 10, nämlich hinsichtlich ihrer Abstände Ti zur Heißseite 32 und/oder ihrer Abstände Pi zueinander und/oder in Bezug auf den Winkel Φ, mit dem die Bohrungen 17 zur Vertikalen V verlaufen, gilt in gleicher Weise sowohl für die erste Ausführungsform (vgl. Fig. 1) als auch für die zweite Ausführungsform (vgl. Fig. 2, Fig. 3) der vorliegenden Erfindung.

Eine individuelle Einstellung der Kühlleistung für die Intensivkühlzone 11 kann auch dadurch erreicht werden, dass - ausweislich der Fig. 4 - mindestens zwei Bohrungen 17 jeweils unterschiedliche Werte für die genannten Abstände Ti , Pi und den Winkel Φ in Bezug auf eine planare Referenz A aufweisen. Eine Steigerung der Kühlleistung in der Intensivkühlzone 11 ist beispielsweise dadurch möglich, dass dort eine größere Anzahl von Bohrungen 17 mit jeweils kleinerem Durchmesser D eingebracht ist. Hierdurch können hohe Fließgeschwindigkeiten realisiert werden, wodurch die Gefahr einer Blasenbildung reduziert wird.

Beispielsweise kann auch vorgesehen sein, dass jeweils einem zweiten Kühlkanal 22, der wie erläutert durch eine Nut 26 und ein zugeordnetes Füllstück 28 gebildet wird, eine Bohrungsgruppe BG (vgl. Fig. 4) von mindestens zwei Bohrungen 17 zugewiesen ist, wobei diese Bohrungen 17, wie bei der zweiten Ausführungsform gemäß Fig. 3 erläutert, dann in einen zweiten Kühlkanal 22 einmünden.

Bei den vorstehend erläuterten und in der Zeichnung dargestellten Ausführungsformen der Erfindung kann der obere Bereich 14 - in Richtung der Vertikalen - sich zumindest über etwa 60 % der Gesamthöhe H der Stranggießkokille erstrecken. Entsprechend kommt der Intensivkühlzone 11 im Vergleich zur Normalkühlzone 19 ein größerer Längenabschnitt in vertikaler Richtung zu, was ebenfalls in einer stärkeren Kühlung in der Intensivkühlzone 11 resultiert.

### Bezugszeichenliste

- 10: Stranggießkokille
- 11: Intensivkühlzone
- 12: Formwand
- 13: Breitseitenwand
- 14: Oberer Bereich (der Formwand 12)
- 16: Erste Kühlkanäle (im oberen Bereich 14)
- 17: Bohrungen
- 18: Verschlusselement
- 19: Normalkühlzone
- 20: Unterer Bereich (der Formwand 12 bzw. Breitseitenwand 13)
- 22: Zweite Kühlkanäle (im unteren Bereich 20)
- 24: Trennelement
- 25: Steg
- 26: Nut, Tasche
- 28: Füllstück
- 30: Strömungskanal (im unteren Bereich 20)
- 32: Heißseite
- 33: Verschlusselement
- 34: Übergangsbereich
- A: Planare Referenzebene in der Vertikalen V
- BG: Bohrungsgruppe
- D: Durchmesser eines ersten Kühlkanals 16, in Form einer Bohrung
- Pi: Abstand der ersten Kühlkanäle 16 zueinander
- Ti: Abstand der ersten Kühlkanäle 16 zur Heißseite der Formwand 12
- V: Vertikale, bzw. vertikale Richtung
- Φi: Winkel (der einzelnen Bohrungen 17 zur Vertikalen V)

## Patentansprüche

1. Stranggießkokille (10) zum kontinuierlichen Gießen eines Metallstranges, insbesondere eines Stahlstranges, mit zumindest einer Formwand (12), die in einem oberen Bereich (14) der Kokille (10) mit ersten Kühlkanälen (16) und in einem unteren Bereich (20) der Kokille (10) mit zweiten Kühlkanälen (22) versehen ist, wobei die Kühlkanäle (16; 22) an eine Kühlmittelversorgung angeschlossen sind,
wobei die ersten Kühlkanäle (16) im oberen Bereich (14) der Kokille (10) und die zweiten Kühlkanäle (22) im unteren Bereich (20) der Kokille (10) durch ein Trennelement (24) voneinander abschottbar sind, so dass einerseits die ersten Kühlkanäle (16) im oberen Bereich (14) der Kokille (10) und andererseits die zweiten Kühlkanäle (22) im unteren Bereich (20) der Kokille (10) jeweils einen eigenen Kreislauf für Kühlmittel bilden
**dadurch gekennzeichnet,**
**dass** die ersten Kühlkanäle (16) im oberen Bereich (14) in der Kokille (10) in Längsrichtung der Formwand (12) einen variablen Abstand (Pi) zueinander aufweisen,
**dass** die im unteren Bereich (20) der Kokille (10) vorgesehenen zweiten Kühlkanäle (22) jeweils durch in eine Formwand (12) der Kokille (10) eingearbeitete Nuten oder Taschen (26) ausgebildet sind, die von mindestens einem Füllstück (28) unter Bildung eines Strömungskanals (30) verschlossen sind, wobei die im oberen Bereich der Kokille (10) vorgesehenen ersten Kühlkanäle (16) von oben in die Nuten bzw. Taschen (26) einmünden, und
**dass** das Füllstück (28) in die Formwand (12) der Kokille (10) von deren Kaltseite aus, die als Zulauf für die ersten Kühlkanäle (16) und als Rücklauf für die zweiten Kühlkanäle (22) dient, einsetzbar ist.

2. Stranggießkokille (10) nach Anspruch 1, **dadurch gekennzeichnet, dass** die ersten Kühlkanäle (16) im oberen Bereich (14) der Kokille (10) und die zweiten Kühlkanäle (22) im unteren Bereich (20) der Kokille (10) jeweils an eine separate Kühlmittelversorgung angeschlossen sind.

3. Stranggießkokille (10) nach einem der vorhergehenden Ansprüche, **dadurch gekennzeichnet, dass** das Trennelement (24) entfernbar ist, wobei die ersten Kühlkanäle (16) des Kreislaufs im oberen Bereich (14) der Kokille (10) und die zweiten Kühlkanäle (22) des Kreislaufs im unteren Bereich (20) der Kokille (10) miteinander in Fluidverbindung sind, wenn das Trennelement (24) zwischen diesen Kreisläufen entfernt ist und dann die ersten Kühlkanäle (16) im oberen Bereich (14) der Kokille (10) in die zweiten Kühlkanäle (22) im unteren Bereich (20) der Kokille (10) münden.

4. Stranggießkokille (10) nach einem der vorhergehenden Ansprüche, **dadurch gekennzeichnet, dass** die ersten Kühlkanäle (16) in einer Formwand (12) im oberen Bereich (14) der Kokille (10) zumindest in einem Teilabschnitt davon vertikal verlaufen.

5. Stranggießkokille (10) nach einem der vorhergehenden Ansprüche, **dadurch gekennzeichnet, dass** der Abstand (Pi) der ersten Kühlkanäle (16) im oberen Bereich (14) der Kokille (10) zueinander in einem mittigen Abschnitt der Formwand (12) geringer ist als in Randabschnitten der Formwand (12).

6. Stranggießkokille (10) nach einem der vorhergehenden Ansprüche, **dadurch gekennzeichnet, dass** eine Formwand (12) der Kokille (10), in der die ersten Kühlkanäle (16) im oberen Bereich (14) der Kokille (10) ausgebildet sind, eine Breitseitenwand (13) der Kokille (10) ist.

7. Stranggießkokille (10) nach einem der vorhergehenden Ansprüche, **dadurch gekennzeichnet, dass** die ersten Kühlkanäle (16) in einer Formwand (12) im oberen Bereich (14) der Kokille (10) jeweils durch Bohrungen (17) ausgebildet sind.

8. Stranggießkokille (10) nach einem der vorhergehenden Ansprüche, **dadurch gekennzeichnet, dass** der obere Bereich (14) der Kokille (10) - in Richtung der Vertikalen (V) - sich zumindest über 40%, vorzugsweise zumindest über 50%, weiter vorzugsweise zumindest über 60% der Gesamthöhe (H) der Kokille (10) erstreckt.

## Claims

1. Continuous casting mould (10) for the continuous casting of a metal strip, particularly a steel strip, with at least one mould wall (12), which is provided in an upper region (14) of the mould (10) with first cooling channels (16) and in a lower region (20) of the mould (10) with second cooling channels (22), wherein the cooling channels (16; 22) are connected with a coolant supply,
wherein the first cooling channels (16) in the upper region (14) of the mould (10) and the second cooling channels (22) in the lower region (20) of the mould (10) can be partitioned from one another by a partition element (24) so that on the one hand the first cooling channels (16) in the upper region (14) of the mould (10) and on the other hand the second cooling channels (22) in the lower region (20) of the mould (10) each form an individual circuit for coolant,
**characterised in that**
the first cooling channels (16) in the upper region (14) in the mould (10) have a variable spacing (Pi) from one another in the longitudinal direction of the mould wall (12),
the second cooling channels (22) provided in the lower region (20) of the mould (10) are each formed by grooves or pockets (26), which are formed in a mould wall (12) of the mould (10) and closed by at least one filler member (28) with formation of a flow channel (30), wherein the first cooling channels (16) provided in the upper region of the mould (10) open from above into the grooves or pockets (26), and
the filler member (28) is insertable into the mould wall (12) of the mould (10) from the cold side thereof, which serves as a feed for the first cooling channels (16) and as a return for the second cooling channels (22).

2. Continuous casting mould (10) according to claim 1, **characterised in that** the first cooling channels (16) in the upper region (14) of the mould (10) and the second cooling channels (22) in the lower region (20) of the mould (10) are each connected with a separate coolant supply.

3. Continuous casting mould (10) according to one of the preceding claims, **characterised in that** the separating element (24) is removable, wherein the first cooling channels (16) of the circuit in the upper region (14) of the mould (10) and the second cooling channels (22) of the circuit in the lower region (20) of the mould (10) are in fluid connection with one another when the separating element (24) between these circuits is removed and then the first cooling channels (16) in the upper region (14) of the mould (10) open into the second cooling channels (22) in the lower region (20) of the mould (10).

4. Continuous casting mould (10) according to any one of the preceding claims, **characterised in that** the first cooling channels (16) in a mould wall (12) in the upper region (14) of the mould (10) extend vertically at least in a sub-section thereof.

5. Continuous casting mould (10) according to any one of the preceding claims, **characterised in that** the mutual spacing (Pi) of the first cooling channels (16) in the upper region (14) of the mould (10) is smaller in a central section of the mould wall (12) than in edge sections of the mould wall (12).

6. Continuous casting mould (10) according to any one of the preceding claims, **characterised in that** a mould wall (12) of the mould (10) in which the first cooling channels (16) are formed in the upper region (14) of the mould (10) is a wide side wall (13) of the mould (10).

7. Continuous casting mould (10) according to any one of the preceding claims, **characterised in that** the first cooling channels (16) in a mould wall (12) in the upper region (14) of the mould (10) are respectively formed by bores (17).

8. Continuous casting mould (10) according to any one of the preceding claims, **characterised in that** the upper region (14) of the mould (10) extends, in the direction of the vertical (V), at least over 40%, preferably at least over 50%, more preferably at least over 60% of the total height (H) of the mould (10).

## Revendications

1. Lingotière de coulée continue (10) qui est destinée à la coulée continue d'une barre métallique, en particulier d'une barre en acier, comprenant au moins une paroi de façonnement (12) qui est équipée, dans une zone supérieure (14) de la lingotière (10), de premiers canaux de refroidissement (16) et, dans une zone inférieure (20) de la lingotière (10), de deuxièmes canaux de refroidissement (22); dans laquelle les canaux de refroidissement (16; 22) sont raccordés à une alimentation d'un agent de refroidissement ;
dans laquelle les premiers canaux de refroidissement (16) dans la zone supérieure (14) de la lingotière (10) et les deuxièmes canaux de refroidissement (22) dans la zone inférieure (20) de la lingotière (10) sont cloisonnés les uns par rapport aux autres à l'intervention d'un élément de séparation (24), d'une manière telle que d'une part les premiers canaux de refroidissement (16) dans la zone supérieure (14) de la lingotière (10) et d'autre part les deuxièmes canaux de refroidissement (22) dans la zone inférieure (20) de la lingotière (10) forment respectivement un circuit propre pour des agents de refroidissement ;
**caractérisée**
**en ce que** les premiers canaux de refroidissement (16) dans la zone supérieure (14) dans la lingotière (10) présentent, dans la direction longitudinale de la paroi de façonnement (12) une distance variable (Pi) les uns par rapport aux autres ;
**en ce que** les deuxièmes canaux de refroidissement (22) qui sont prévus dans la zone inférieure (20) de la lingotière (10) sont réalisés respectivement à l'intervention de rainures ou de poches (26) qui sont incorporées dans une paroi de façonnement (12) de la lingotière (10), qui sont fermées par l'intermédiaire d'au moins une pièce d'obturation (28) afin de former un canal d'écoulement (30) ; dans laquelle les premiers canaux de refroidissement (16) qui sont prévus dans la zone supérieure de la lingotière (10) débouchent à partir du haut dans les rainures, respectivement dans les poches (26) ; et
**en ce que** la pièce d'obturation (28) peut être insérée dans la paroi de façonnement (12) de la lingotière (10) à partir du côté froid de cette dernière, qui fait office d'amenée pour les premiers canaux de refroidissement (16) et de retour pour les deuxièmes canaux de refroidissement (22).

2. Lingotière de coulée continue (10) selon la revendication 1, **caractérisée en ce que** les premiers canaux de refroidissement (16) dans la zone supérieure (14) de la lingotière (10) et les deuxièmes canaux de refroidissement (22) dans la zone inférieure (20) de la lingotière (10) sont raccordés respectivement à une alimentation séparée d'un agent de refroidissement.

3. Lingotière de coulée continue (10) selon l'une quelconque des revendications précédentes, **caractérisée en ce que** l'élément de séparation (24) peut être retiré ; dans laquelle les premiers canaux de refroidissement (16) du circuit dans la zone supérieure (14) de la lingotière (10) et les deuxièmes canaux de refroidissement (22) du circuit dans la zone inférieure (20) de la lingotière (10) sont reliés les uns aux autres par l'intermédiaire d'une liaison par fluide lorsque l'élément de séparation (24) entre ces circuits a été retiré, d'une manière telle que les premiers canaux de refroidissement (16) dans la zone supérieure (14) de la lingotière (10) débouchent dans les deuxièmes canaux de refroidissement (22) dans la zone inférieure (20) de la lingotière (10).

4. Lingotière de coulée continue (10) selon l'une quelconque des revendications précédentes, **caractérisée en ce que** les premiers canaux de refroidissement (16) dans une paroi de façonnement (12) dans la zone supérieure (14) de la lingotière (10) s'étendent à la verticale, au moins dans un tronçon partiel de la zone en question.

5. Lingotière de coulée continue (10) selon l'une quelconque des revendications précédentes, **caractérisée en ce que** la distance (Pi) des premiers canaux de refroidissement (16) dans la zone supérieure (14) de la lingotière (10), les uns par rapport aux autres, dans un tronçon médian de la paroi de façonnement (12), est inférieure à celle en vigueur dans les tronçons marginaux de la paroi de façonnement (12).

6. Lingotière de coulée continue (10) selon l'une quelconque des revendications précédentes, **caractérisée en ce qu'**une paroi de façonnement (12) de la lingotière (10), dans laquelle sont réalisés les premiers canaux de refroidissement (16) dans la zone supérieure (14) de la lingotière (10), représente une paroi latérale (13) de la lingotière (10) s'étendant sur la largeur de cette dernière.

7. Lingotière de coulée continue (10) selon l'une quelconque des revendications précédentes, **caractérisée en ce que** les premiers canaux de refroidissement (16), dans une paroi de façonnement (12), dans la zone supérieure (14) de la lingotière (10), sont réalisés respectivement par l'intermédiaire d'alésages (17).

8. Lingotière de coulée continue (10) selon l'une quelconque des revendications précédentes, **caractérisée en ce que** la zone supérieure (14) de la lingotière (10) - dans la direction de la verticale (V) - s'étend au moins sur 40 %, de préférence au moins sur 50 %, de manière plus préférée au moins sur 60 % de la hauteur totale (H) de la lingotière (10).
